# EUROPÄISCHE PATENTSCHRIFT

(11) **EP 1 433 889 B1**
(45) Veröffentlichungstag und Bekanntmachung des Hinweises auf die Patenterteilung: **02.11.2006**
(21) Anmeldenummer: 03104223.7
(22) Anmeldetag: 17.11.2003
(51) Int. Cl.: D06F 37/06, D06F 37/04

(54) **Waschmaschinentrommel mit Schöpfrippen und Verfahren zur Herstellung einer solchen Waschmaschinentrommel**
Washing machine drum with ribs and process to produce such a washing machine drum
Tambour de machine à laver avec des nervures d'entraînement et procédé de production d'un tel tambour de machine à laver

(30) Priorität: 19.12.2002 DE 10260023
(43) Veröffentlichungstag der Anmeldung: 30.06.2004
(73) Patentinhaber: Miele & Cie. KG, 33332 Gütersloh (DE)
(72) Erfinder: Aring, Franz, 33129 Delbrück (DE); Maass, Heinz, 59302 Oelde (DE); Hunke, Werner, 33415 Verl (DE); Kratzsch, Andreas, Dr., 33335 Gütersloh (DE); Ostermann, Wolfgang, 32758 Detmold (DE)

(56) Entgegenhaltungen:
- EP-A- 0 806 513
- EP-A- 0 985 758
- DE-A- 1 585 867
- DE-A- 3 317 201
- GB-A- 853 824

## Beschreibung

Die Erfindung betrifft eine Waschmaschinentrommel, die im Inneren eines Laugenbehälters um eine wenigstens annähernd horizontale Achse drehbar gelagert ist und einen hohlzylindrischen Mantel und zwei Deckflächen besitzt, wobei im Mantel oder einer der Deckflächen eine Öffnung zur Aufnahme von Wäsche angeordnet ist, mit an der Innenseite des Trommelmantels angeordneten Schöpfrippen, welche als separate Bauteile ausgebildet und derart am Trommelmantel befestigt sind, dass wenigstens ihr axial gerichteter Randbereich am Trommelmantel anliegt, und welche sich wenigstens annähernd parallel zur Trommelachse erstrecken. Darüber hinaus betrifft die Erfindung ein Verfahren zur Herstellung einer solchen Waschmaschinentrommel.

Bei bekannten Waschmaschinentrommeln wird die mechanische Einwirkung auf die Wäsche dadurch erhöht, dass sie über den Wasserspiegel im Laugenbehälter angehoben wird. Außerdem wird die Durchflutung der Wäsche durch Berieselung mit Waschlauge von oben verbessert. Zu diesen Zwecken sind an der Innenwand des Trommelmantels sogenannte Schöpfrippen angeordnet.

Bei den von der Anmelderin hergestellten und vertriebenen Waschmaschinen ist es allgemein bekannt, die Schöpfrippen als separate, an den Seiten offene Biegeteile aus Metallblech auszubilden. Sie werden mittels einer Falzverbindung am Trommelmantel befestigt und erstrecken sich über die gesamte Breite des Trommelmantels von einer Deckfläche der Trommel zur anderen. Um Spalte zwischen den seitlichen Rändern der Schöpfrippen und den Deckflächen zu vermeiden, werden die Rippen durch längs durchgeführte Stehbolzen mit den Deckflächen der Trommel verspannt. Diese Stehbolzen dienen gleichzeitig zur Befestigung eines Lagerkreuzes an der Trommel, welches einen Lagerzapfen trägt. Hierdurch wird eine hohe Festigkeit des Gesamtaufbaus erreicht, welche auch für Trommeldrehzahlen bis 1800 min-1 einen sicheren Zusammenhalt der einzelnen Bestandteile gewährleistet. Ein ähnlicher Aufbau einer Schöpfrippe ist aus der DE 38 25 377 A1 (s. Figuren 1 und 2) bekannt. Bei dieser Ausführungsform werden sehr viele Einzelbauteile benötigt, die hergestellt und zusammengebaut werden müssen.

Aus der EP 0 806 513 A2 ist eine Waschmaschinentrommel bekannt, bei der die Schöpfrippe durch Falzen aus dem Blech des Trommelmantels geformt ist und hierdurch dessen einstückiges Bestandteil bildet.

Es ist außerdem bekannt (DE 33 17 201 A1), Schöpfrippen einstückig als Spritzgussteile aus Kunststoff auszubilden und durch Verrastung und Verschraubung am Trommelmantel zu befestigen. Diese Rippen besitzen eine allseitig geschlossene wannenförmige Kontur. Sie können leicht durch an der Wäsche befindliche Reißverschlüsse und andere Metallteile mit Kratzern beschädigt werden. Außerdem besitzen die Rippen und ihre Befestigung nur eine geringe Stabilität und sind deshalb nicht für hohe Drehzahlen (1800 min⁻¹) geeignet. Es besteht deshalb der Wunsch, solche Schöpfrippen aus Metall zu fertigen, beispielsweise als Tiefziehteile aus Blech. Um ausreichende Schöpfvolumen zu gewährleisten und außerdem die Mitnahme der Wäsche nicht zu gefährden, müssen hohe Ziehtiefen erreicht werden.

Der Erfindung stellt sich somit das Problem, eine Waschmaschinentrommel der eingangs genannten zu offenbaren, bei welcher die Höhe der Schöpfrippen bei gleichbleibendem Schöpfvolumen bzw. gleicher Mitnahmefähigkeit verringert werden kann.

Erfindungsgemäß wird dieses Problem durch eine Waschmaschinentrommel gelöst, bei welcher der Trommelmantel im gesamten Bereich unterhalb des Randbereichs der Schöpfrippen einen gegenüber dem Bereich außerhalb der Schöpfrippen verringerten Durchmesser und hierdurch ins Trommelinnere gerichtete Erhebungen aufweist.

Ein mit der Erfindung erreichbarer Vorteil besteht darin, dass eine in ihrem Höhenaufbau verringerte Rippe einfacher gefertigt werden kann und weniger Material zu ihrer Herstellung verbraucht. Ein weiterer Vorteil ergibt sich dadurch, dass durch die Erhebung eine Rampe geformt wird, welche vor dem üblichen Spalt oder Knick liegt, der sich bei separaten Rippen zwischen der Rippenflanke und dem Trommelmantel einstellt. Durch die übergangslose Erhebung wird bei einer Drehung der Trommel eine Wasserwelle erzeugt, die in die Wäsche gedrückt wird und so zu ihrer schnelleren Durchfeuchtung beiträgt. Außerdem wird die Wäsche durch die Erhebung bereits sanft angehoben und bewegt sich leichter über den vorbeschrieben Spalt oder Knick, wodurch ein Schoneffekt eintritt.

In einer vorteilhaften Ausführungsform ist der Trommelmantel in einem Bereich unterhalb der Schöpfrippen mit Einlassöffnungen versehen und dieser Bereich besitzt etwa den gleichen Durchmesser wie der Bereich außerhalb der Schöpfrippen. Hierdurch wird das Schöpfvolumen vergrößert und die Schöpföffnungen im Trommelmantel werden in einen besseren Wirkungsbereich an dessen Außenumfang verlegt.

Es ist außerdem vorteilhaft, wenn die Erhebungen einen trapezförmigen Querschnitt besitzen. Hierdurch werden die vorgeschilderten Effekte bei der Bildung der Wasserwelle und beim Anheben der Wäsche verstärkt. Außerdem sind Erhebungen dieses Querschnitts sehr einfach zu fertigen.

Es ist insbesondere von Vorteil, wenn die Schöpfrippen bis auf eventuell vorhandene Auslassöffnungen eine allseitig geschlossene wannenförmige Oberflächenkontur besitzen und sich in Längsrichtung nur über einen Teilbereich des Trommelmantels erstrecken, so dass die Erhebungen einen geschlossenen Rahmen bilden. Hierdurch werden enge Spalte zwischen den Seitenflächen der Schöpfrippen und den Deckflächen der Trommel vermieden.

Der Erfindung stellt sich außerdem das Problem, ein Verfahren zur Herstellung einer Waschmaschinentrommel der eingangs genannten Art zu offenbaren.

Erfindungsgemäß wird dieses Problem durch ein Herstellungsverfahren gemäß Anspruch 5 gelöst.

Einerseits sind die Erhebungen durch ein solches Verfahren sehr einfach zu erzeugen, andererseits wird noch der Vorteil erreicht, dass der Trommelmantel durch das segmentierte Expandieren eine höhere Stabilität erhält.

In einer vorteilhaften Ausführungsform des erfindungsgemäßen Verfahrens ist die Verbindungsnaht des zylinderförmigen Blechteils in einer unter einer Schöpfrippe angeordneten Flanke einer Erhebung angeordnet. Auf diese Weise ist die Verbindungsnaht für den Benutzer der Waschmaschine nicht sichtbar, außerdem wird ein Kontakt mit der Wäsche vermieden.

Ein Ausführungsbeispiel der Erfindung ist in den Zeichnungen rein schematisch dargestellt und wird nachfolgend näher beschrieben. Es zeigt
- Figur 1: Die Gesamtansicht einer erfindungsgemäß aufgebauten Waschmaschinentrommel in perspektivischer Darstellung;
- Figur 2: einen Querschnitt durch den Trommelmantel (1) im Bereich der Schöpfrippe (2);
- Figur 3: einen Längsschnitt durch die Waschmaschinentrommel im Bereich der Schöpfrippe (2).

Im Folgenden werden das erfindungsgemäße Herstellungsverfahren und der daraus resultierende Aufbau einer Waschmaschinentrommel für eine Frontlader-Waschmaschine beschrieben. Beides gilt analog für eine Toplader-Waschmaschine, wobei dann die Öffnung für das Be- und Entladen der Wäsche nicht in der Frontkappe (3), sondern im Mantel angeordnet ist.

Zur Herstellung des in den Figuren 1 bis 3 gezeigten Trommelmantels wird zunächst von einem Blechcoil eine Platine abgeschnitten und durch Stanzen mit einer Lochung (nicht dargestellt) versehen, welche auf den Bereich beschränkt ist, der später zwischen den Schöpfrippen (2) liegt. In den Bereich, der später unter den Schöpfrippen (2) liegt, werden größere langgestreckte Einlassöffnungen (11) gestanzt. Danach wird die Blechplatine gerundet und geschweißt oder mittels anderer Verbindungstechniken zu einem Zylinder geformt. Zur Stabilitätserhöhung wird der gerundete Trommelmantel (1) in Teilbereichen (12, 13) wie nachfolgend beschrieben auf einen größeren Radius expandiert. Anschließend werden Schöpfrippen (2) auf dem Mantel (1) befestigt, welche bis auf Auslassöffnungen (21) eine allseitig geschlossene wannenförmige berflächenkontur besitzen und sich in Längsrichtung nur über einen Teilbereich des Trommelmantels erstrecken (s. Figur 3). Die Schöpfrippen (2) werden aus Blech durch ein Tiefziehverfahren hergestellt und weisen eine Höhe von ca. 30 mm auf. Ihre Befestigung erfolgt durch die aus der DE 38 25 377 A1 bekannte Falzverbindung (nicht dargestellt), bei der Verbindungslaschen an den Rippenrändern (22) in Schlitze im Trommelmantel (1) gesteckt und anschließend umgebogen werden. Nach der Fertigstellung wird der Trommelmantel mit einer kreisringförmigen Kappe (3) und einem kreisförmigen Boden (4) verbunden.

Das Aufweiten des gerundeten Zylinders zur endgültigen Form des Trommelmantels (1) erfolgt durch ein mechanischs Expandierverfahren. Dabei wird der Zylinder nur in Teilbereichen (12, 13) von innen mit Druck beaufschlagt, so dass dort sein Durchmesser um ca. 20 mm vergrößert wird. Ein rechteckiger Rahmen in einer Mantelzone unterhalb des Randbereichs (22) der Schöpfrippen (2) wird bei der Aufweitung ausgespart. Da der Bereich (13), der die Einlassöffnungen (11) unter den Schöpfrippen (2) umgibt, auch in gleicher Weise expandiert wird, bilden die nicht expandierten Bereiche im Tommelmantel ins Trommelinnere gerichtete Erhebungen (14) mit einer geschlossenen, rechteckigen Kontur. Die Erhebungen (14) besitzen einen trapezförmigen Querschnitt. Der Zylinder wird in der Expandiervorrichtung so platziert, dass seine Verbindungsnaht (15) auf einer ins Schöpfrippeninnere gerichteten Flanke (141) einer Erhebung (14) liegt, wodurch die Naht nach dem Einbau der Schöpfrippe (2) durch diese verborgen wird.

Durch den vorbeschrieben Aufbau geht die Steigung an den Außenflanken (142) der Erhebungen in die Schöpfrippen (2) über, so dass der Giebelbereich (23) der Schöpfrippen (2) insgesamt 40 mm über dem größten Außendurchmesser des Trommelmantels (1) liegt.

## Patentansprüche

1. Waschmaschinentrommel, die im Inneren eines Laugenbehälters um eine wenigstens annähernd horizontale Achse drehbar lagerbar ist und einen hohlzylindrischen Mantel (1) und zwei Deckflächen (3, 4) besitzt, wobei im Mantel (1) oder einer der Deckflächen (3) eine Öffnung zur Aufnahme von Wäsche angeordnet ist, mit an der Innenseite des Trommelmantels (1) angeordneten Schöpfrippen (2), welche als separate Bauteile ausgebildet und derart am Trommelmantel (1) befestigt sind, dass wenigstens ihr axial gerichteter Randbereich (22) am Trommelmantel anliegt, und welche sich wenigstens annähernd parallel zur Trommelachse erstrecken,
**dadurch gekennzeichnet,**
**dass** der Trommelmantel (1) im gesamten Bereich unterhalb des Randbereichs (22) der Schöpfrippen einen gegenüber dem Bereich (12) außerhalb der Schöpfrippen (2) verringerten Durchmesser und hierdurch ins Trommelinnere gerichtete Erhebungen (14) aufweist.

2. Waschmaschinentrommel nach Anspruch 1,
**dadurch gekennzeichnet,**
**dass** der Trommelmantel in einem Bereich (13) unterhalb der Schöpfrippen (2) mit Einlassöffnungen (11) versehen ist und dass dieser Bereich (13) etwa den gleichen Durchmesser wie der Bereich (12) außerhalb der Schöpfrippen (2) besitzt.

3. Waschmaschinentrommel nach Anspruch 1 oder 2,
**dadurch gekennzeichnet,**
**dass** die Erhebungen (14) einen trapezförmigen Querschnitt besitzen.

4. Waschmaschinentrommel nach mindestens einem der Ansprüche 1 bis 3,
**dadurch gekennzeichnet,**
**dass** die Schöpfrippen (2) bis auf eventuell vorhandene Auslassöffnungen (21) eine allseitig geschlossene wannenförmige Oberflächenkontur besitzen und sich in Längsrichtung nur über einen Teilbereich des Trommelmantels erstrecken, so dass die Erhebungen (14) einen geschlossenen Rahmen bilden.

5. Verfahren zur Herstellung einer Waschmaschinentrommel nach mindestens einem der Ansprüche 1 bis 4,
**dadurch gekennzeichnet,**
**dass** ein aus einem zylinderförmigen, eventuell mit Löchern versehenen Blechteil geformter Trommelmantel (1) auf einen größeren Radius expandiert wird, wobei mindestens diejenigen Bereiche ausgespart werden, die sich unterhalb der Randbereiche (22) der anschließend auf dem Trommelmantel (1) befestigten Schöpfrippen (2) befinden.

6. Verfahren zur Herstellung einer Waschmaschinentrommel nach Anspruch 5,
**dadurch gekennzeichnet,**
**dass** die Verbindungsnaht (15) des zylinderförmigen Blechteils in einer unter einer Schöpfrippe (2) angeordneten Flanke (141) einer Erhebung (14) angeordnet ist.

## Claims

1. Washing machine drum, which is mounted in the interior of a washing liquid bath so as to be rotatable about an at least approximately horizontal axis and has a hollow cylindrical casing (1) and two end faces (3, 4), wherein an opening for the receiving of washing is disposed in the casing (1) or in one of the end faces (3), the said washing machine drum having drainage ribs (2) disposed on the inside of the drum casing (1), the said drainage ribs being in the form of separate components and being secured to the drum casing (1) in such a manner that at least their axially directed end region (22) abuts against the drum casing, and the said drainage ribs extending at least approximately parallel to the drum axis, **characterised in that** the drum casing (1), in the entire region below the edge region (22) of the drainage ribs, has a diameter that is reduced relative to the region (12) outwardly of the drainage ribs (2) and, in this way, has elevations (14) that are directed into the interior of the drum.

2. Washing machine drum according to claim 1, **characterised in that** the drum casing is provided with inlet openings (11) in a region (13) below the drainage ribs (2) and **in that** this region (13) has substantially the same diameter as the region (12) externally of the drainage ribs (2).

3. Washing machine drum according to claim 1 or 2, **characterised in that** the elevations (14) have a trapezoidal cross-section.

4. Washing machine drum according to at least one of claims 1 to 3, **characterised in that** the drainage ribs (2) have a tub-shaped surface contour, which is closed on all sides except for possible outlet openings (21), and extend in the longitudinal direction only over a part region of the drum casing such that the elevations (14) forms a closed frame.

5. Method for producing a washing machine drum according to at least one of claims 1 to 4, **characterised in that** a drum casing (1), which is formed from a cylindrical sheet metal part that is possibly provided with holes, is expanded to a larger radius, wherein at least the regions that are situated below the edge regions (22) of the drainage ribs (2), which are subsequently secured to the drum casing (1), are hollowed out.

6. Method for producing a washing machine drum according to claim 5, **characterised in that** the connecting seam (15) of the cylindrical sheet metal part is disposed in a flank (141) of an elevation (14) that is disposed below a drainage rib (2).

## Revendications

1. Tambour de machine à laver qui peut être logé de manière rotative à l'intérieur d'un réservoir à lessiver sur un axe au moins presque horizontal et qui a une enveloppe creuse cylindrique (1) et deux surfaces de recouvrement (3, 4), une ouverture étant disposée dans l'enveloppe (1) ou dans l'une des surfaces de recouvrement (3, 4) pour recevoir le linge, avec des nervures d'entraînement (2) disposées à l'intérieur de l'enveloppe de tambour (1) qui sont formées comme des pièces séparées et sont fixées à l'enveloppe de tambour (1) de manière à ce qu'au moins leur zone de rebord (22) orientée axialement repose sur l'enveloppe de tambour, et qui s'étendent au moins presque parallèlement à l'axe de tambour,
**caractérisé en ce**
**que** l'enveloppe de tambour (1) présente dans la totalité de la zone en-dessous de la zone de rebord (22) des nervures d'entraînement, un diamètre réduit par rapport à la zone (12) en-dehors des nervures d'entraînement (2) et présente de ce fait des rehaussements (14) dirigés dans l'intérieur du tambour.

2. Tambour de machine à laver selon la revendication 1,
**caractérisé en ce**
**que** l'enveloppe de tambour est munie dans une zone (13) en-dessous des nervures d'entraînement (2) d'ouvertures d'entrée et que cette zone (13) a à peu près le même diamètre que la zone (12) en-dehors des nervures d'entraînement (2).

3. Tambour de machine à laver selon la revendication 1 ou 2,
**caractérisé en ce**
**que** les rehaussements (14) ont une section transversale en forme de trapèze.

4. Tambour de machine à laver selon au moins l'une quelconque des revendications 1 à 3,
**caractérisé en ce**
**que** les nervures d'entraînement (2) à l'exception d'ouvertures de sortie (21) éventuellement présentes, ont un contour de surface en forme de cuvette fermé de toute part et s'étendent dans la direction longitudinale uniquement sur une zone partielle de l'enveloppe de tambour, de façon à ce que les rehaussements (14) forment un cadre fermé.

5. Procédé de production d'un tambour de machine à laver selon au moins l'une quelconque des revendications 1 à 4,
**caractérisé en ce**
**qu'**une enveloppe de tambour (1) formée d'une pièce de tôle cylindrique, éventuellement munie de trous est expansée sur un rayon plus grand, au moins les zones qui figurent en-dessous des zones de rebord (22) des nervures d'entraînement (2) raccordées à l'enveloppe de tambour (1), étant évidées.

6. Procédé de production d'un tambour de machine à laver selon la revendication 5,
**caractérisé en ce**
**que** le joint de liaison (15) de la pièce de tôle cylindrique est disposé dans un flanc (141) d'un rehaussement (14) disposé sous une nervure d'entraînement (2).
